# EUROPÄISCHE PATENTSCHRIFT

(11) **EP 2 428 967 B1**
(45) Veröffentlichungstag und Bekanntmachung des Hinweises auf die Patenterteilung: **17.04.2013**
(21) Anmeldenummer: 10175699.7
(22) Anmeldetag: 08.09.2010
(51) Int. Cl.: H01F 27/08

(54) **Transformatorwicklung**
Transformer coil
Enroulement de transformateur

(43) Veröffentlichungstag der Anmeldung: 14.03.2012
(73) Patentinhaber: ABB Technology AG, 8050 Zürich (CH)
(72) Erfinder: Bockholt, Marcos, 33104 Paderborn (DE); Cornelius, Frank, 59936 Olsberg (DE); Esenlik, Burak, 33102 Paderborn (DE); Patel, Bhavesh, 59929 Brilon (DE); Tepper, Jens, 59929 Brilon (DE); Weber, Benjamin, 59955 Winterberg (DE)
(74) Vertreter: Partner, Lothar

(56) Entgegenhaltungen:
- WO-A2-2006/103193
- DE-B- 1 258 966
- GB-A- 829 983

## Beschreibung

Die Erfindung betrifft eine Transformatorwicklung, mit wenigstens zwei hohlzylindrisch ineinandergeschachtelten sich um eine gemeinsame Wickelachse erstreckenden elektrisch in Reihe geschalteten mehrlagigen Wicklungsmodulen und mit wenigstens einem Kühlkanal, welcher längs derselben Wickelachse hohlzylindrisch zwischen den Wicklungsmodulen angeordnet ist.

Eine solche Wicklung ist beispielsweise aus WO 2006/103193 bekannt.

Es ist allgemein bekannt, dass Leistungstransformatoren, beispielsweise mit einer Nennleistung von einigen MVA und in einem Spannungsbereich von beispielsweise 5kV bis 30kV oder 110kV, teilweise sogar bis 170kV, auch als Trockentransformatoren ausgeführt werden, wobei in dem zuletzt genannten Spannungsbereich durchaus auch Nennleistungen von 50MVA und darüber möglich sind. Beim Betrieb eines Transformators entsteht in dessen elektrischen Wicklungen eine Verlustwärme, die an die Umgebung abzuführen ist. Daher ist zu Kühlzwecken eines derartigen Trockentransformators zumeist wenigstens ein längs der axialen Erstreckung der Wicklung geführter Kühlkanal ausgeprägt, um die Verlustwärme vorzugsweise mittels natürlicher Luftkühlung aus dem Wicklungsinneren herauszuführen. Um die Kühlwirkung zu vergrößern, ist insbesondere die üblicherweise radial innen liegende Unterspannungswicklung in mehrere radial beabstandete und elektrisch in Reihe geschaltete hohlzylindrische Wicklungssegmente geteilt, zwischen denen ein ebenfalls hohlzylindrischer Kühlkanal angeordnet ist.

Nachteilig hieran ist jedoch, dass die (Streu-) Kapazität der zusammen geschalteten Wicklung nicht mehr annähernd homogen auf die einzelnen Wicklungswindungen verteilt ist, sondern sich vielmehr ein Bereich mit geringer Kapazität im Bereich des Kühlkanals ausprägt. Dies ist insbesondere bei Trockentransformatoren der Fall, weil dort Kühlkanäle mit einer Dicke von einigen Zentimetern üblich sind, wohingegen bei ölgefüllten Transformatoren die Dicke der Kühlkanäle im Millimeterbereich liegt, so dass die kapazitive Änderung der Wicklung entsprechend gering ausfällt.

Dieser Effekt ist insbesondere bei einer Stossspannungsbelastung der Wicklung von Bedeutung, also bei einem von außen an die Anschlüsse der Wicklung einlaufenden Spannungsimpuls, beispielsweise mit einer Anstiegszeit im µs Bereich. Aufgrund des hochfrequenten Grundanteils eines derartigen Spannungsimpulses verteilt sich die Spannung längs der einzelnen Windungen der Wicklung entsprechend deren jeweiliger Kapazität. Da die Kapazität aufgrund der Einbringung des Kühlkanals nunmehr ungleichmäßig verteilt ist, ergibt sich auch eine nachteilige ungleichmäßige Spannungsbeanspruchung des Leiters, der üblicherweise über seine gesamte Länge für dieselbe Spannungsbeanspruchung ausgelegt ist.

Ausgehend von diesem Stand der Technik ist es Aufgabe der Erfindung, eine Transformatorwicklung mit homogenisierter Spannungsverteilung bei Stossspannungsbelastung anzugeben.

Diese Aufgabe wird gelöst durch eine Transformatorwicklung der eingangs genannten Art. Diese ist dadurch gekennzeichnet, dass innerhalb des wenigstens einen Kühlkanals zumindest abschnittsweise längs dessen radialen Umfangs ein sich über annährend die gesamte axiale Länge erstreckender flächiger elektrischer Schirm vorgesehen ist, durch welchen die elektrische Kapazitätsverteilung in der elektrisch in Reihe geschalteten Transformatorwicklung gleichmässig ist.

Die Grundidee der Erfindung besteht darin, den hohlzylindrischen Innenraum des wenigstens einen Kühlkanals, welcher sich zumeist über die gesamte axiale Länge der Transformatorwicklung erstreckt, mit einem jeweiligen inneren, elektrisch leitfähigen Schirm zu versehen, so dass einerseits die kapazitiven Eigenschaften von weiteren Windungen, welche ohne Vorhandensein eines Kühlkanals dort vorzusehen wären, in etwa zumindest teilweise nachgebildet sind.

Andererseits ist der jeweilige Schirm derart auszugestalten, dass die Kühlfunktion des Kühlkanals nicht negativ beeinflusst, oder im Idealfall sogar noch verbessert wird. Dies wird durch eine vorzugsweise flache, blechähnliche Ausgestaltung des jeweiligen Schirms, welcher längs der axialen Erstreckung des Kühlkanals angeordnet ist, erreicht. Vorzugsweise ist eine Ausrichtung des Schirmes - auch in Teilbereichen - quer zu einer Strömungsrichtung durch den jeweiligen Kühlkanal zu vermeiden, um die Kühlwirkung nicht negativ zu beeinflussen. Ein Beispiel hierfür ist ein Blech, welches - beispielsweise in Zylinderform gerollt - in dem Kühlkanal vorzusehen ist. Es wird dann allerdings in gewissen Bereichen des Schirmes ein jeweiliger Durchbruch notwendig sein, um dort die erforderliche Beabstandung der beiden radial angrenzenden Wicklungsmodule zu ermöglichen, beispielsweise durch Stege oder Klötze. Auch eine zylinderschalenähnliche Segmentierung eines Schirmes ist denkbar.

In einer bevorzugten Ausgestaltung der erfindungsgemäßen Transformatorwicklung weist der wenigstens eine Kühlkanal eine radial innere und eine radial äußere Wandung auf, durch welche ein Kanalhohlraum umschlossen ist, wobei an wenigstens einer der beiden dem Hohlraum zugewandten Wandungsseiten ein elektrischer Schirm angeordnet ist. Derartige den Kanalhohlraum umschließende Wandungen sind einerseits nicht unüblich bei der Ausgestaltung eines Kühlkanals, auch wenn keine zusätzlichen elektrischen Schirme in diesem vorgesehen sind. So lässt sich ein derartiger Kühlkanal durch Ineinanderschachtelung von zwei Rohrstücken aus einem Isolationsmaterial mit zusätzlicher radialer Beabstandung in vorteilhaft einfacher Weise fertigen. Andererseits ist während der Fertigung ein jeweiliger elektrischer Schirm entsprechend problemlos an wenigstens einer der beiden dem inneren Kühlkanal zugewandten Seiten vorzusehen. Hier ist neben dem Anbringen eines blech-ähnlichen Schirms auch das Bestreichen der betreffenden Wandungsseite mit einem leitfähigen Lackmaterial denkbar.

Es sei darauf verwiesen, dass sich eine weitere Anordnung eines Schirmes - beispielsweise in der radialen Mitte des Kühlkanals - vorteilhaft zur Erreichung einer möglichst homogenen Kapazitätsverteilung auswirkt. Ein derart mittig angebrachter Schirm erhöht zudem in vorteilhafter Weise die Interaktionsfläche mit dem durch den Kühlkanal strömenden Kühlmedium Luft und die Kühlwirkung wird dadurch verbessert.

In einer weiteren Erfindungsvariante ist der wenigstens eine elektrische Schirm galvanisch mit einer radial benachbarten Wicklungslage verbunden. Dies wirkt sich - je nach weiterer Ausgestaltung der Wicklung - positiv auf die Potentialverteilung im Falle einer Stoßspannungsbelastung aber auch auf die Spannungsbeanspruchung der Leiter im stationären Betriebsfall mit Netzfrequenz aus.

Erfindungsgemäß erweist es sich bei Bandleiterwicklungen mit einer Windung pro Wickellage als vorteilhaft, wenn der wenigstens eine elektrische Schirm parallel zur Wickelachse angeordnet ist. In diesem Fall ist die Potentialverteilung längs der axialen Länge der Wicklung in jeder Wickellage konstant, daher ist auch die sich an einer zu erwartenden Potentialverteilung im Stossspannungsbeanspruchungsfall orientierende Ausrichtung des elektrischen Schirmes parallel zur Wickelachse zu wählen. Dies erweist sich zudem als die den Kühlmittefluss durch den Kühlkanal am wenigsten beeinflussende Anordnungsvariante.

Entsprechend einer weiteren Ausgestaltungsform der Erfindung, welche für Transformatorwicklungen mit mehreren axial nebeneinander liegenden Windungen pro Wickellage ausgeführt vorgesehen ist, ist der wenigstens eine elektrische Schirm schräg zur Wickelachse entsprechend einer zu erwartenden elektrischen Potentialverteilung angeordnet. Bei axial nebeneinander liegenden Wickellagen ist nämlich längs der axialen Erstreckung der Transformatorwicklung ein Spannungsgefälle vorhanden, welchem dann durch eine entsprechend schräge Anordnung des Schirms Rechnung getragen wird. Dieser ist jedoch derart auszugestalten, dass die Luftströmung durch den Kühlkanal möglichst wenig beeinflusst wird.

In einer besonders bevorzugten Erfindungsvariante sind mehrere axial aneinander grenzende Wicklungsmodule mit Kühlkanal und flächigem elektrischen Schirm vorgesehen. Durch eine derartige axiale Segmentierung ist der Zusammenbau - insbesondere von größeren Wicklungen von beispielsweise 10MVA Leistung und höher, deutlich vereinfacht. Dennoch sind die Kühlkanäle zumeist derart ausgestaltet, dass sie längs der gemeinsamen axialen Erstreckung aller axial benachbarten Wicklungsmodule geführt sind.

Gemäß einer weiteren Variante der Erfindung erstreckt sich demgemäß ein gemeinsamer Kühlkanal über die gesamte axiale Länge der axial aneinandergrenzenden Wicklungsmodule, wobei wenigstens ein flächiger elektrischer Schirm längs der gesamten axialen Länge des Kühlkanals vorgesehen ist. Hierdurch ist die Konstruktion weiter vereinfacht.

In einer besonders bevorzugten Ausgestaltung der Erfindung sind zwei galvanisch getrennte Wicklungen für jeweils unterschiedliche Nennspannungen vorgesehen. Dies ist beispielsweise der Fall, wenn eine Unterspannungswicklung und eine Oberspannungswicklung auf demselben Spulenkörper angeordnet sind. Üblicherweise ist die Unterspannungswicklung, beispielsweise für eine Nennspannung von 10kV, radial innen angeordnet und die Oberspannungswicklung, beispielsweise für eine Nennspannung von 30kV, radial außen. Jede dieser galvanisch getrennten Wicklungen kann erfindungsgemäß aus Wicklungsmodulen mit dazwischen angeordneten Kühlkanälen mit jeweiligem elektrischem Schirm aufgebaut sein. Die Vorteile einer erfindungsgemäßen Transformatorwicklung erschließen sich auch für einen Transformator mit Transformatorkern und wenigstens einer, vorzugsweise aber drei Transformatorwicklungen. Hiermit ist der Einsatz in einem dreiphasigen Energieversorgungsnetz ermöglicht.

Weitere vorteilhafte Ausgestaltungsmöglichkeiten sind den weiteren abhängigen Ansprüchen zu entnehmen.

Anhand der in den Zeichnungen dargestellten Ausführungsbeispiele sollen die Erfindung, weitere Ausführungsformen und weitere Vorteile näher beschrieben werden.

Es zeigen:
- Fig. 1: eine Draufsicht auf eine erste exemplarische Transformatorwicklung,
- Fig.2: eine Schnittansicht durch eine zweite exemplarische Transformatorwicklung,
- Fig. 3: eine Teilschnittansicht durch eine dritte exemplarische Transformatorwicklung sowie
- Fig. 4: eine Teilschnittansicht durch eine vierte exemplarische Transformatorwicklung

Fig. 1 zeigt eine Draufsicht 10 auf eine erste exemplarische Transformatorwicklung. Um eine gemeinsame Wickelachse 18 angeordnet ist ein hohlzylindrisches erstes Wicklungsmodul 12, welches beispielsweise mehrere aufeinander gewickelte Lagen eines Bandleiters umfasst. Radial außen schließt sich eine radial innere Wandung 26 und eine radial äußere Wandung 28 an, welche durch Beabstandungsklötze 30 radial voneinander beabstandet sind. Zwischen den beiden isolierenden Wandungen 26, 28 ist der eigentliche Kühlkanal 16 gebildet, welcher im Betrieb der Wicklung beispielsweise als Bestandteil eines dreiphasigen Transformators durch von unten nach oben durchströmende Luft gekühlt ist. In dem Kühlkanal 16 sind zudem zwei zylindrische elektrische Schirme 20, 22 angedeutet, welche beispielsweise überwiegend aus einem geeigneten leitfähigem Blechmaterial bestehen. Um die Beabstandungsklötze 30 zwischen den Wandungen 26, 28 anbringen zu können, ist ein zumindest partieller Durchbruch der elektrischen Schirme 20, 22 notwendig.

Radial außen schließt sich ein zweites Wicklungsmodul 14 an, welches ebenfalls mehrere Lagen eines elektrischen Leiters aufweist, welche jedoch in der Fig. nicht angedeutet sind. Eine elektrische Reihenschaltung der beiden Wicklungsteile ist mit einem Reihenschaltungselement 24 angedeutet, beispielsweise einem Aluminiumprofil oder einem radial durch den Kühlkanal geführten Leitersegment. Die von den Wicklungsmodulen im Betriebsfall abgegebene Wärme wird durch die Wandungen 26, 28 in den Kühlkanal 16 übertragen und strahlt auch auf die elektrischen Schirme 20, 22 ein. Der Luftstrom durch den Kühlkanal 16 ist durch die Anordnung der elektrischen Schirme 20, 22 nicht negativ beeinflusst, es wird sogar noch eine verbesserte Kühlwirkung erreicht. Die Wärmestrahlung erwärmt nämlich auch die beiden elektrischen Schirme 20, 22 welche dann eine erhöhte Austauschfläche für den Wärmeaustausch mit der Kühlluft bilden. Selbstverständlich sind weitere sich radial außen anschließende weitere Kühlkanäle und weitere sich radial außen anschließende Wicklungsmodule denkbar.

Fig. 2 zeigt eine Schnittansicht 40 durch eine zweite exemplarische Transformatorwicklung. Um eine gemeinsame Wickelachse 50 sind radial innen angeordnet ein drittes Wicklungsmodul 42 und ein axial angrenzendes viertes Wicklungsmodul 44, beispielsweise mit einer Vielzahl von Windungen eines isolierten Kupferdrahtes. Radial außen schließt sich ein Kühlkanal 52 an, welcher über die gesamte axiale Länge der axial aneinander grenzenden Wicklungsmodule 42, 44 geführt ist. Im Kühlkanal 52 selber ist radial innen, über die axiale Länge beider Wicklungsmodule 42, 44 hinweggehend, ein elektrischer Schirm 54 angeordnet, wobei radial außen im Kühlkanal 52 ein zweigeteilter Schirm 56, 58 angeordnet ist. Beide Schirmteile 56, 58 entsprechen in ihrer axialen Ausdehnung der axialen Ausdehnung von sich jeweils radial außen am Kühlkanal 52 anschließenden und axial aneinandergrenzenden Wicklungsmodulen 46, 48. Alle vier Wicklungsmodule 42, 44, 46, 48 sind elektrisch in Reihe geschaltet. Je nach Art der Reihenschaltung oder auch entsprechend den konstruktiven Randbedingungen kann eine Zweiteilung des radial äußeren Schirmes in einen ersten 56 und einen zweiten 58 Schirmteil sinnvoll sein. Üblicherweise ist davon auszugehen, dass alle radial innen liegenden Wicklungsmodule 42, 44 in Reihe geschaltet sind und dann eine Reihenschaltung mit den radial außen liegenden Wicklungsmodulen 46, 48 erfolgt.

Fig. 3 zeigt eine Teilschnittansicht 60 durch eine dritte exemplarische Transformatorwicklung. Um eine gemeinsame Wickelachse 62 angeordnet ist ein radial innen liegendes hohlzylinderförmiges siebtes Wicklungsmodul 64, dem sich radial außen ein hohlzylinderförmiger Kühlkanal 68 und ein hohlzylinderförmiges achtes Wicklungsmodul 68 anschließen. Die beiden Wicklungsmodule 64, 66 sind als Bandleiterwicklung mit einer einzigen Windung eines Bandleiters 70 je Wickellage und mit mehreren Wickellagen angedeutet. Im Inneren des Kühlkanals 68 angedeutet sind zwei elektrische Schirme 72, 74, welche sich parallel zur Wickelachse 62 und längs fast der gesamten axialen Länge der Wicklungsmodule 64, 66 erstrecken. Aufgrund der zu erwartenden konstanten Potentialverteilung im Bandleiter 70 längs seiner axialen Erstreckung sind die elektrischen Schirme 72, 74 ebenfalls parallel anzuordnen, wobei beide Schirme 72, 74 mit der jeweils angrenzenden Lage des Bandleiters 70 über Verbindungselemente 76 galvanisch verbunden sind. Hierdurch wird der radiale Zwischenraum zwischen den beiden den Kühlkanal 68 radial umschließenden Bandleiterwindungen elektrisch reduziert, womit eine Erhöhung der Kapazität erreicht ist.

Fig. 4 zeigt eine Teilschnittansicht 80 durch eine vierte exemplarische Transformatorwicklung. Auch hier sind um eine gemeinsame Wickelachse 82 zwei ineinander verschachtelte hohlzylindrische Wicklungsmodule angeordnet, wobei eine Wickellage nunmehr mehrere nebeneinander liegende Windungen 84 bzw. 88 eines Rundleiters umfasst. Radial zwischen den Wicklungsmodulen angeordnet ist ein Kühlkanal 90 mit zwei elektrischen Schirmen 92, 94. Aufgrund der mehreren Windungen je Wickellage ist im Falle einer Stossspannungsbelastung keine Potentialverteilung zu erwarten, welche längs der axialen Erstreckung der Windungsmodule konstant ist. Daher sind die elektrischen Schirme 92, 94 leicht gewinkelt, beispielsweise 1° - 10° zur Wickelachse 82, angeordnet, um so eine möglichst homogene Spannungsverteilung zu gewährleisten. Die Anordnung von Wicklungsmodulen und Kühlkanälen um eine gemeinsame Rotationsachse muss nicht zwangsläufig kreisrund sein, es ist mit Hinblick auf Transformatorschenkel, welche gegebenenfalls nur annähernd kreisrund sind, möglich, die Form der Wicklung entsprechend anzupassen und bedarfsweise einem Rechteck anzunähern.

### Bezugszeichenliste

- 10: Draufsicht auf eine erste exemplarische Transformatorwicklung
- 12: erstes Wicklungsmodul
- 14: zweites Wicklungsmodul
- 16: erster Kühlkanal
- 18: Wickelachse
- 20: erster elektrischer Schirm
- 22: zweiter elektrischer Schirm
- 24: elektrische Reihenschaltung
- 26: radial innere Wandung
- 28: radial äußere Wandung
- 30: Beabstandung
- 40: Schnittansicht durch eine zweite exemplarische Transformatorwicklung
- 42: drittes Wicklungsmodul
- 44: viertes Wicklungsmodul
- 46: fünftes Wicklungsmodul
- 48: sechstes Wicklungsmodul
- 50: Wickelachse
- 52: zweiter Kühlkanal
- 54: dritter elektrischer Schirm
- 56: vierter elektrischer Schirm
- 58: fünfter elektrischer Schirm
- 60: Teilschnittansicht durch eine dritte exemplarische Transformatorwicklung
- 62: Wickelachse
- 64: siebtes Wicklungsmodul
- 66: achtes Wicklungsmodul
- 68: dritter Kühlkanal
- 70: Bandleiter des siebten Wicklungsmoduls
- 72: sechster elektrischer Schirm
- 74: siebter elektrischer Schirm
- 76: galvanische Verbindung zum elektrischen Schirm
- 80: Teilschnittansicht durch eine vierte exemplarische Transformatorwicklung
- 82: Wickelachse
- 84: elektrische Leiterwindungen des achten Wicklungsmoduls
- 88: elektrische Leiterwindungen des neunten Wicklungsmoduls
- 90: vierter Kühlkanal
- 92: achter elektrischer Schirm
- 94: neunter elektrischer Schirm

## Patentansprüche

1. Transformatorwicklung (10, 40, 60, 80), mit wenigstens zwei hohlzylindrisch ineinandergeschachtelten sich um eine gemeinsame Wickelachse (18, 50, 62, 82) erstreckenden elektrisch in Reihe geschalteten (24) mehrlagigen Wicklungsmodulen (12, 14, 42, 44, 46, 48, 64, 66), mit wenigstens einem Kühlkanal (16, 52, 68, 90), welcher längs derselben Wickelachse (18, 50, 62, 82) hohlzylindrisch zwischen den Wicklungsmodulen (12, 14, 42, 44, 46, 48, 64, 66) angeordnet ist, **dadurch gekennzeichnet,**
**dass** innerhalb des wenigstens einen Kühlkanals (16, 52, 68, 90) zumindest abschnittsweise längs dessen radialen Umfangs ein sich über annähernd die gesamte axiale Länge erstreckender flächiger elektrischer Schirm (20, 22, 54, 56, 58, 72, 74, 92, 94) vorgesehen ist, durch welchen die elektrische Kapazität in der elektrisch in Reihe geschalteten Transformatorwicklung gleichmässig verteilt ist.

2. Transformatorwicklung nach Anspruch 1, **dadurch gekennzeichnet, dass** der Kühlkanal (16, 52, 68, 90) eine radial innere (26) und eine radial äußere (28) Wandung aufweist, durch welche ein Kanalhohlraum umschlossen ist und dass an wenigstens einer der beiden dem Hohlraum zugewandten Wandungsseiten ein elektrischer Schirm (20, 22, 54, 56, 58, 72, 74, 92, 94) angeordnet ist.

3. Transformatorwicklung nach einem der Ansprüche 1 oder 2, **dadurch gekennzeichnet, dass** wenigstens ein elektrischer Schirm (20, 22, 54, 56, 58, 72, 74, 92, 94) galvanisch mit einer radial benachbarten Wicklungslage verbunden (76) ist.

4. Transformatorwicklung nach einem der vorangegangenen Ansprüche, **dadurch gekennzeichnet, dass** die Transformatorwicklung als Bandleiterwicklung (70) mit einer Windung pro Wickellage ausgeführt ist und der wenigstens eine elektrische Schirm (20, 22, 54, 56, 58, 72, 74, 92, 94) parallel zur Wickelachse (18, 50, 62, 82) angeordnet ist.

5. Transformatorwicklung nach einem der Ansprüche 1 bis 3, **dadurch gekennzeichnet, dass** die Wicklungsmodule (12, 14, 42, 44, 46, 48, 64, 66) mit mehreren axial nebeneinander liegenden Windungen (84, 88) pro Wickellage ausgeführt ist und der wenigstens eine elektrische Schirm (92, 94) schräg zur Wickelachse (18, 50, 62, 82) entsprechend einer zu erwartenden elektrischen Potentialverteilung angeordnet ist.

6. Transformatorwicklung nach einem der vorangegangenen Ansprüche, **dadurch gekennzeichnet, dass** mehrere axial aneinander grenzende Wicklungsmodule (12, 14, 42, 44, 46, 48, 64, 66) mit Kühlkanal (16, 52, 68, 90) und flächigem elektrischen Schirm (20, 22, 54, 56, 58, 72, 74, 92, 94) vorgesehen sind.

7. Transformatorwicklung nach Anspruch 6, **dadurch gekennzeichnet, dass** sich wenigstens ein gemeinsamer Kühlkanal (52) über die gesamte axiale Länge der axial aneinandergrenzenden Wicklungsmodule erstreckt und das wenigstens ein flächiger elektrischer Schirm (54) längs der gesamten axialen Länge des Kühlkanals (52) vorgesehen ist.

8. Transformatorwicklung nach einem der vorangegangenen Ansprüche, **dadurch gekennzeichnet, dass** zwei galvanisch getrennte Wicklungen für jeweils unterschiedliche Nennspannungen vorgesehen sind.

9. Transformator, umfassend einen Transformatorkern und wenigstens eine Transformatorwicklung nach Anspruch 8.

## Claims

1. Transformer winding (10, 40, 60, 80) having at least two hollow-cylindrically nested, multilayer winding modules (12, 14, 42, 44, 46, 48, 64, 66) extending around a common winding axis (18, 50, 62, 82) and connected electrically in series (24), having at least one cooling channel (16, 52, 68, 90) which is arranged hollow-cylindrically between the winding modules (12, 14, 42, 44, 46, 48, 64, 66) along the same winding axis (18, 50, 62, 82), **characterized in that** a flat electrical shield (20, 22, 54, 56, 58, 72, 74, 92, 94), which extends over approximately the entire axial length, is provided within the at least one cooling channel (16, 52, 68, 90) at least in parts along the radial circumference thereof, by means of which electrical shield the electrical capacitance in the transformer winding connected electrically in series is evenly distributed.

2. Transformer winding according to Claim 1, **characterized in that** the cooling channel (16, 52, 68, 90) has a radially inner (26) and a radially outer (28) wall, by means of which a channel cavity is enclosed, and **in that** an electrical shield (20, 22, 54, 56, 58, 72, 74, 92, 94) is arranged on at least one of the two wall sides facing the cavity.

3. Transformer winding according to either of Claims 1 and 2, **characterized in that** at least one electrical shield (20, 22, 54, 56, 58, 72, 74, 92, 94) is galvanically connected (76) to a radially adjacent winding layer.

4. Transformer winding according to one of the preceding claims, **characterized in that** the transformer winding is embodied as a stripline winding (70) having one winding per winding layer and the at least one electrical shield (20, 22, 54, 56, 58, 72, 74, 92, 94) is arranged parallel to the winding axis (18, 50, 62, 82).

5. Transformer winding according to one of Claims 1 to 3, **characterized in that** the winding modules (12, 14, 42, 44, 46, 48, 64, 66) are embodied with a plurality of axially adjacent windings (84, 88) per winding layer and the at least one electrical shield (92, 94) is arranged diagonally with respect to the winding axis (18, 50, 62, 82) corresponding to an expected electrical potential distribution.

6. Transformer winding according to one of the preceding claims, **characterized in that** a plurality of axially adjoining winding modules (12, 14, 42, 44, 46, 48, 64, 66) are provided with a cooling channel (16, 52, 68, 90) and a flat electrical shield (20, 22, 54, 56, 58, 72, 74, 92, 94).

7. Transformer winding according to Claim 6, **characterized in that** at least one common cooling channel (52) extends over the entire axial length of the axially adjoining winding modules and the at least one flat electrical shield (54) is provided along the entire axial length of the cooling channel (52).

8. Transformer winding according to one of the preceding claims, **characterized in that** two galvanically separated windings are provided for different nominal voltages in each case.

9. Transformer comprising a transformer core and at least one transformer winding according to Claim 8.

## Revendications

1. Enroulement de transformateur (10, 40, 60, 80), avec au moins deux modules d'enroulement (12, 14, 42, 44, 46, 48, 64, 66) à plusieurs couches s'emboîtant les uns dans les autres, connectés (24) en série sur le plan électrique et s'étendant autour d'un axe d'enroulement (18, 50, 62, 82) commun, avec au moins un canal de refroidissement (16, 52, 68, 90) disposé le long du même axe d'enroulement (18, 50, 62, 82) en forme de cylindre creux entre les modules d'enroulement (12, 14, 42, 44, 46, 48, 64, 66), **caractérisé en ce qu'**un écran électrique (20, 22, 54, 56, 58, 72, 74, 92, 94) s'étendant approximativement sur toute la longueur axiale est prévu à l'intérieur de l'au moins un canal de refroidissement (16, 52, 68, 90), au moins par endroits le long de sa périphérie radiale, à travers lequel la capacité électrique est répartie de façon régulière dans l'enroulement de transformateur connecté en série sur le plan électrique.

2. Enroulement de transformateur selon la revendication 1, **caractérisé en ce que** le canal de refroidissement (16, 52, 68, 90) comporte une paroi (26) intérieure dans le plan radial et une paroi (28) extérieure dans le plan radial entourant un espace creux de canal et qu'un écran électrique (20, 22, 54, 56, 58, 72, 74, 92, 94) est disposé au niveau d'au moins un des deux côtés de paroi orientés vers l'espace creux.

3. Enroulement de transformateur selon l'une quelconque des revendications 1 ou 2, **caractérisé en ce qu'**au moins un écran électrique (20, 22, 54, 56, 58, 72, 74, 92, 94) est relié (76) sur le plan galvanique à une position d'enroulement connexe dans le plan radial.

4. Enroulement de transformateur selon l'une quelconque des revendications précédentes, **caractérisé en ce que** l'enroulement de transformateur prend la forme d'un enroulement de conducteur en bande (70) avec un enroulement par position d'enroulement et que l'au moins un écran électrique (20, 22, 54, 56, 58, 72, 74, 92, 94) est disposé parallèlement à l'axe d'enroulement (18, 50, 62, 82).

5. Enroulement de transformateur selon l'une quelconque des revendications 1 à 3, **caractérisé en ce que** les modules d'enroulement (12, 14, 42, 44, 46, 48, 64, 66) sont réalisés avec plusieurs enroulements (84, 88), reposant côte à côte dans le plan axial, par position d'enroulement et que l'au moins un écran électrique (92, 94) est disposé de façon inclinée par rapport à l'axe d'enroulement (18, 50, 62, 82) en fonction d'une répartition de potentiel électrique attendue.

6. Enroulement de transformateur selon l'une quelconque des revendications précédentes, **caractérisé en ce que** plusieurs modules d'enroulement (12, 14, 42, 44, 46, 48, 64, 66) connexes les uns par rapport aux autres dans le plan radial sont pourvus d'un canal de refroidissement (16, 52, 68, 90) et d'un écran électrique plat (20, 22, 54, 56, 58, 72, 74, 92, 94).

7. Enroulement de transformateur selon la revendication 6, **caractérisé en ce qu'**au moins un canal de refroidissement (52) commun s'étend sur la totalité de la longueur axiale des modules d'enroulement connexes dans le plan radial et qu'au moins un écran électrique plat (54) est prévu le long de la totalité de la longueur axiale du canal de refroidissement (52).

8. Enroulement de transformateur selon l'une quelconque des revendications précédentes, **caractérisé en ce que** deux enroulements séparés sur le plan galvanique sont prévus pour respectivement deux tensions nominales différentes.

9. Transformateur, comprenant un coeur de transformateur et au moins un enroulement de transformateur selon la revendication 8.
